# FASCICULE DE BREVET EUROPEEN

(11) **EP 0 303 549 B1**
(45) Date de publication et mention de la délivrance du brevet: **27.12.1991**
(21) Numéro de dépôt: 88420267.2
(22) Date de dépôt: 27.07.1988
(51) Int. Cl.: B65H 37/04, B42F 3/00

(54) **Appareil pour la pose d'une bande perforée auto-adhésive sur le bord d'une feuille**
Vorrichtung zum Kleben eines selbstklebenden, perforierten Streifens auf einer Blattkante
Device for fixing a perforated adhesive strip on the edge of a sheet

(30) Priorité: 28.07.1987 FR 8711161
(43) Date de publication de la demande: 15.02.1989
(73) Titulaire: JOWA, Société Anonyme, F-38360 Sassenage (Isère) (FR)
(72) Inventeur: Borel, Pierre, F-38400 St. Martin d'Heres (FR)
(74) Mandataire: Maureau, Philippe

(56) Documents cités:
- FR-A- 2 492 322
- US-A- 2 890 820

## Description

La présente invention se rapporte à un appareil destiné à la pose d'une bande de renfort, perforée et auto-adhésive, sur le bord d'une feuille.

Pour permettre leur rangement dans certains types de classeurs, les feuilles de papier doivent être munies, sur un de leurs côtés, de perforations adaptées au classeur considéré. Une solution commode, et largement utilisée pour son caractère de solidité, consiste à apposer, sur le bord d'une feuille non perforée, une bande de renfort en matière plastique semi-rigide gui comporte elle-même les perforations voulues. Cette bande de renfort est garnie longitudinalement, sur une première moitié transversale, de ces perforations, et elle est recouverte, sur l'autre moitié transversale, d'une couche longitudinale de matière auto-adhésive. " Bien entendu, cette couche auto-adhésive est elle-même revêtue, pour le stockage, d'une mince bande de protection en matière plastique souple gui s'enlève par simple traction avant l'utilisation. Ces bandes de renfort, ou "bandes de classement", sont généralement présentées soit en bandes rectilignes prédécoupées aux longueurs voulues, soit en rouleaux continus placés chacun dans un boîtier distributeur à déroulement.

Pour poser une de ces bandes de classement sur le bord d'une feuille, il faut, la bande étant coupée à longueur, décoller la mince bande de protection recouvrant la moitié auto-adhésive, placer ensuite cette bande de classement contre le bord de la feuille de façon que seule la moitié auto-adhésive recouvre ce dernier, puis presser fortement pour réaliser le collage. Cette opération de pose nécessite de l'attention et de la minutie, et le risque d'échec et donc de chutes est assez élevé. Elle est par ailleurs assez longue si l'on ne bénéficie pas d'une certaine habitude.

Le document FR-A-2492322 concerne un dispositif pour positionner et coller des bandes de suspension sur des plans ou autres documents, comprenant un plateau support d'une bande et d'un plan à équiper de la bande, muni d'un guide pour un bord longitudinal de la bande et de deux règles transparentes pivotantes autour d'axes parallèles à l'axe longitudinal de la bande, dont l'une sert à plaquer la bande contre le plateau et forme butée pour un bord du plan et dont l'autre sert à plaquer le plan contre le plateau.

Le but de l'invention est de fournir un appareil simple pour faciliter la découpe et la pose d'une bande de renfort, perforée et auto-adhésive, sur le bord d'une feuille.

A cet effet, ce dispositif, du type comprenant un plateau apte à recevoir la feuille posée à plat et la bande, équipé de moyens de butée frontale de la feuille et de guidage longitudinal de la bande, est caractérisé:
· en ce que le plateau apte à recevoir la feuille posée à plat est muni de butées frontales pour le bord qui est à revêtir par la bande perforée et pour assurer, en combinaison avec au moins une butée latérale, le positionnement désiré de cette feuille,
· en ce que sur ce même plateau est prévu, en dehors de la zone recevant cette feuille et en alignement avec son bord à revêtir, un moyen de fixation et de positionnement d'un boîtier distributeur d'une bande perforée continue, ce boîtier étant agencé et placé pour qu'en tirant sur la bande de protection qui recouvre la partie adhésive de cette bande perforée, cette dernière sorte du boîtier sans cette protection, au niveau de la face supérieure du plateau, à plat dans le fond plat d'une gorge qui est apte à être recouverte par le bord à revêtir et, au moins partiellement, par les butées frontales,
· en ce qu'un moyen de maintien de l'extrémité aval de cette bande perforée est prévu à la partie aval de cette gorge, et
· en ce qu'un dispositif de coupe, apte à séparer de cette bande perforée un morceau de même longueur que ce bord, est prévu à l'amont de cette gorge.

De toute façon, l'invention sera bien comprise, et ses caractéristiques et autres avantages apparaîtront, lors de la description suivante d'un exemple non limitatif de réalisation de cet appareil, en référence au dessin schématique annexé dans lequel:
Figure 1 est une vue générale en perspective de cet appareil, avec arrachement partiel de la feuille qui est à garnir d'une bande perforée;
Figure 2 en est une vue en plan, toujours avec arrachement partiel de cette feuille;
Figure 3 est une vue en coupe selon III-III de figure 2; et
Figure 4 est une vue en coupe selon IV-IV de figure 3.

En se reportant aux figures 1 à 4, cet appareil comporte un plateau 1 apte à recevoir, posée à plat sur lui, la feuille de papier 2 que l'on souhaite garnir d'une bande de renfort perforée. Cette feuille 2 est positionnée sur le plateau 1 au moyen de deux butées frontales 3 et d'une butée latérale 4.

En alignement longitudinal avec le bord 5 que l'on désire revêtir de la bande de renfort, est fixé, sur la partie extrême gauche du plateau 1 et en dehors de la zone recouverte par la feuille 2, un réceptacle 6 qui est ouvert vers l'arrière et dans lequel vient s'encastrer étroitement un boîtier distributeur 7 d'une bande de renfort continue en rouleau 13.

Ce boîtier distributeur à rouleau 7 présente deux fentes de sortie placées sur sa face latérale droite 8:
― une première fente 9, placée à la base de cette face 8, et par laquelle sort la bande 11 dévêtue de sa bande plastique mince 12 qui protégeait, quand elle était encore enroulée sur le rouleau 13, sa partie adhésive;
― une deuxième fente 10 par laquelle sort uniquement la bande souple de protection 12.

De manière en soi connue pour ce genre de boîtier distributeur, on fait sortir la partie 11 de la bande en tirant sur la partie de la bande de protection 12 qui sort du boîtier 7 par la fente 10.

La partie 11 est semi-rigide, de sorte qu'elle sort droit devant elle, en se déplaçant à plat sur le fond plat 14 une gorge 15, dont un des bords est discontinu et est constitué par la partie arrière 16 des deux butées 3, et dont l'autre bord 17 est continu.

La moitié 18 de la bande 11 qui contient les perforations 19 passe alors sous les butées frontales 3, qui sont profilées en conséquence (figure 4), tandis que sa moitié 20 qui comporte la couche adhésive passe sous le bord 5 de la feuille 2, ce bord 5 recouvrant partiellement la gorge 15 (figures 2 et 4).

En aval de la gorge 15, sont prévus, en alignement longitudinal avec les perforations 19 de la bande 11, un certain nombre de trous 21 qui sont chacun aptes à recevoir, de manière amovible, un ergot 22 sensiblement de même diamètre. La dernière perforation 23 à l'aval de la bande 11 est destinée à s'enficher sur l'ergot 22, ce qui maintient en position l'extrémité aval de cette bande. Bien entendu, les trous 21 sont placés en des endroits choisis en fonction des formats de feuilles 2 possibles: format standard A4, format listing 297, format listing 305, etc....

L'appareil comporte enfin, entre le réceptacle 6 et l'extrémité amont de la gorge 15, un dispositif 24 de coupe de la bande 11, ce dispositif 24 étant apte à séparer de la bande 11 un morceau de même longueur que le bord 5 de la feuille 2. Ce dispositif de coupe 24 comporte très simplement un corps 25, qui peut se déplacer transversalement sur une glissière 26 tout en étant rappelé à sa position d'origine au moyen d'un ressort 27. Une plaquette amovible 28, garnie d'une oreille latérale de préhension 29, maintient une lame de rasoir 30 de façon que, lors du trajet transversal du corps 25, cette lame 30 vienne couper transversalement la bande 11. Le maintien de la lame 30 est assuré par deux vis 31.

Le fonctionnement de cet appareil est le suivant:

Avant d'installer la feuille 2, on prépare la longueur de bande 11 nécessaire en faisant sortir, en tirant sur la languette 12, cette bande 11 du boîtier 22 et en enfichant manuellement son extrémité aval sur l'ergot 22: pour ceci, on fait en réalité sortir la bande 11 jusqu'à ce que son bord transversal aval 32 arrive au niveau de l'ergot 22, puis on tire légèrement, dans le sens longitudinal, sur ce bord 32 pour continuer à faire sortir cette bande des quelques millimètres manquants pour pouvoir encastrer la perforation extrême 23 sur cet ergot 22. On place ensuite la feuille 2 sur le plateau 1 et on la positionne correctement au moyen des butées 3 et 4. On presse alors avec le doigt sur le bord 5, de façon à en assurer l'adhésion sur la bande 11 grâce à la couche auto-adhésive 20. On fait ensuite effectuer un mouvement de va-et-vient à l'outil de coupe 24, et l'on a plus qu'à évacuer la feuille 2, renforcée latéralement par la bande perforée 11.

Bien entendu, l'invention n'est pas limitée à l'exemple de réalisation qui vient d'être décrit, mais elle embrasse bien au contraire de nombreuses variantes de réalisation de cet appareil. Par exemple, le plateau 1 peut avoir de plus grandes dimensions que celles représentées, le dispositif de coupe 24 et l'organe de maintien 22, 21 de l'extrémité de la bande perforée 11 peuvent être autres, etc...

## Revendications

1. Appareil pour la pose d'une bande perforée auto-adhésive sur le bord d'une feuille, du type comprenant un plateau apte à recevoir la feuille posée à plat et la bande, équipé de moyens de butée frontale de la feuille et de guidage longitudinal de la bande, caractérisé:
· en ce que le plateau (1) apte à recevoir la feuille (2) posée à plat est muni de butées frontales (3) pour le bord (5) qui est à revêtir par la bande perforée (11) et pour assurer, en combinaison avec au moins une butée latérale (4), le positionnement désiré de cette feuille (2),
· en ce que sur ce même plateau (1) est prévu, en dehors de la zone recevant cette feuille (2) et en alignement avec son bord (5) à revêtir, un moyen (6) de fixation et de positionnement d'un boîtier distributeur (7) d'une bande perforée continue (11), ce boîtier (7) étant agencé et placé pour qu'en tirant sur la bande de protection (12) qui recouvre la partie adhésive (20) de cette bande perforée (11), cette dernière sorte du boîtier (7) sans cette protection (12), au niveau de la face supérieure du plateau (1), à plat dans le fond plat d'une gorge (15) qui est apte à être recouverte par le bord (5) à revêtir et, au moins partiellement, par les butées frontales (3),
· en ce qu'un moyen (22) de maintien de l'extrémité aval de cette bande perforée (11) est prévu à la partie aval de cette gorge (15), et
· en ce qu'un dispositif de coupe (24), apte à séparer de cette bande perforée (11) un morceau de même longueur que ce bord (5), est prévu à l'amont de cette gorge (15).

2. Appareil selon la revendication 1, caractérisé en ce que le moyen (22) de maintien de l'extrémité de la bande perforée (11) est amovible et réglable en fonction du format de la feuille (2) à revêtir.

3. Appareil selon l'une des revendications 1 ou 2, caractérisé en ce que le moyen de fixation du boîtier distributeur (7) est un réceptacle (6) qui est ouvert à l'arrière pour livrer passage à ce boîtier (7).

4. Appareil selon l'une des revendications 1 à 3, caractérisé en ce que le boîtier (7) est un boîtier distributeur à rouleau (13), qui comporte deux fentes de sortie sur sa face latérale (8):
― une première fente (9), placée à la base de cette face (8), et par laquelle sort la bande (11) dévêtue de sa bande plastique mince (12) qui protégeait, quand elle était encore enroulée sur le rouleau (13), sa partie adhésive;
― une deuxième fente (10) par laquelle sort uniquement la bande souple de protection (12).

5. Appareil selon l'une des revendications 1 à 4, caractérisé en ce que le dispositif de coupe (24) comporte un corps (25) qui peut, sous commande manuelle (29), se déplacer transversalement sur une glissière (26), et qui maintient une lame de coupe (30).

## Patentansprüche

1. Vorrichtung zum Auflegen eines selbstklebenden perforierten Bandes auf den Rand eines Blattes, mit einer Platte zur Aufnahme des flach gelegten Blattes und des Bandes, wobei diese Platte Mittel zum frontalen Anschlagen des Blattes und zum Führen des Bandes besitzt, dadurch gekennzeichnet,
daß die Platte (1) zur Aufnahme des flach gelegten Blattes (2) frontale Anschläge (3) für den mit dem perforierten Band (11) zu belegenden Rand (5) aufweist, die in Kombination mit wenigstens einem seitlichen Anschlag (4) die gewünschte Positionierung des Blattes (2) ermöglichen,
daß auf derselben Platte (1) außerhalb der Zone zur Aufnahme des Blattes (2) und fluchtend mit dem zu belegenden Rand des Blattes ein Mittel (6) zur Befestigung und Positionierung einer Spenderdose (7) für ein kontinuierliches perforiertes Band (11) vorgesehen ist, die so angeordnet und plaziert ist, daß das perforierte Blatt durch Ziehen an dem seine Klebstoffseite (20) abdeckenden Schutzband (12) ohne dieses Schutzband (12) in Höhe der Oberseite der Platte (1) aus der Spenderdose (7) flach in den flachen Boden einer Kehle (15) heraustritt, die von dem zu belegenden Rand (5) und zumindest teilweise von den frontalen Anschlägen (3) abdeckbar ist,
daß an dem stromabwärtigen Ende der Kehle (15) ein Haltemittel (22) zum Halten des stromabwärtigen Endes des perforierten Bandes (11) vorgesehen ist,
und daß an dem stromaufwärtigen Ende der Kehle (15) eine Schneidvorrichtung (24) vorgesehen ist, durch die von dem perforierten Band (11) ein Teilstück abtrennbar ist, das die gleiche Länge hat wie der genannte Rand (5).

2. Vorrichtung nach Anspruch 1, dadurch gekennzeichnet, daß das Haltemittel (22) zum Halten des Endes des perforierten Bandes (11) abnehmbar und in Abhängigkeit von dem Format des zu belegenden Blattes (2) einstellbar ist.

3. Vorrichtung nach Anspruch 1 oder 2, dadurch gekennzeichnet, daß das Mittel zum Befestigen der Spenderdose (7) ein Behältnis (6) ist, das auf der Rückseite eine Öffnung für den Durchtritt der Spenderdose (7) besitzt.

4. Vorrichtung nach einem der Ansprüche 1 bis 3, dadurch gekennzeichnet, daß die Dose (7) eine Spenderdose für eine Rolle (13) ist, die an ihrer Seite (8) zwei Auslaßschlitze besitzt:
― einen an der Basis dieser Seite (8) angeordneten ersten Schlitz (9), durch den das Band (11) austritt, wobei es von seinem dünnen Plastikfilm befreit ist, der seine Klebstoffseite schützte, als es noch auf der Rolle (13) aufgewickelt war, und
― einen zweiten Schlitz (10), durch den nur das weiche Schutzband (12) austritt.

5. Vorrichtung nach einem der Ansprüche 1 bis 4, dadurch gekennzeichnet, daß die Schneidvorrichtung (24) einen Körper (25) besitzt, der durch eine manuelle Handhabe (29) auf einer Gleitbahn (26) transversal verschiebbar ist und eine Schneidklinge (30) trägt.

## Claims

1. A device for affixing a perforated self-adhesive strip to the edge of a sheet, of the type comprising a board capable of receiving the sheet laid flat and the strip, equipped with frontal stops for the sheet and means of longitudinal guidance for the strip, *characterized*
― *in that* the board (1) capable of receiving the sheet (2) laid flat is provided with frontal stops (3) for the edge (5) to which the perforated strip (11) is to be affixed and to ensure, in combination with at least one lateral stop (4), that the sheet (2) is in the desired position,
― *in that* on this same board (1), outside the area that receives the sheet (2) and in alignment with the edge (5) of the sheet to which the strip is to be affixed, a means (6) of fixing and positioning a dispensing carton (7) of continuous perforated strip (11) is provided, this carton (7) being so constructed and placed that when the protective strip (12) that covers the adhesive portion (20) of the perforated strip (11) is pulled, the latter feeds out from the carton (7), separated from the protection (12), at the level of the upper surface of the board (1), and lies flat in the flat base of a groove (15) that can be covered by the edge (5) to which the strip is to be affixed,and can be at least partially covered by the frontal stops (3),
― *in that* means (22) of holding the far end of this perforated strip (11) are provided at the far end of the groove (15), and
― *in that* a cutting device (24) suitable to cut off from the perforated strip (11) a piece of the same length as the edge (5) is provided at the near end of the groove (15).

2. A device according to Claim 1, *characterized in that* the means (22) of holding the end of the perforated strip (11) can be displaced and adjusted according to the size of the sheet (2) to which the strip is to be affixed.

3. A device according to one of Claims 1 or 2, *characterized in that* the means of fixing the dispensing carton (7) is a receptacle (6) open at the rear to provide passage for the carton (7).

4. A device according to one of Claims 1 to 3, *characterized in that* the carton (7) is a dispensing carton for a roll (13), comprising two exit slots in its lateral face (8):
― a first slot (9) placed at the base of the face (8) through which the strip (11) passes after removal of the thin plastic strip (12) that protected it whilst it was still coiled up in the roll (13),
― a second slot (10) through which only the flexible protective strip (12) passes.

5. A device according to one of Claims 1 to 4, *characterized in that* the cutting device (24) comprises a body (23) that, under manual control -(29), can move transversely on a slider (26) and that holds a cutter blade (30).
